# EUROPÄISCHE PATENTSCHRIFT

(11) **EP 3 649 889 B1**
(45) Veröffentlichungstag und Bekanntmachung des Hinweises auf die Patenterteilung: **22.12.2021**
(21) Anmeldenummer: 19206269.3
(22) Anmeldetag: 30.10.2019
(51) Int. Cl.: A46B 13/00, B24B 29/00, B05D 3/12, B24D 13/10

(54) **VERFAHREN UND VORRICHTUNG ZUR BEARBEITUNG EINER OBERFLÄCHE EINES WERKSTÜCKES**
METHOD AND DEVICE FOR TREATING THE SURFACE OF A WORK PIECE
PROCÉDÉ ET DISPOSITIF D'USINAGE DE LA SURFACE D'UNE PIÈCE

(30) Priorität: 12.11.2018 DE 102018128269
(43) Veröffentlichungstag der Anmeldung: 13.05.2020
(73) Patentinhaber: Monti-Werkzeuge GmbH, 53773 Hennef (DE)
(72) Erfinder: Hofstee, Sander Hendrikus Johannes, 8940 Wervik (BE); Doddema, Jan Frederik, 9765AR Paterswolde (NL)
(74) Vertreter: Andrejewski - Honke Patent- und Rechtsanwälte Partnerschaft mbB

(56) Entgegenhaltungen:
- EP-A2- 2 324 954
- EP-B1- 1 834 733
- EP-B1- 2 324 954
- DE-A1-102010 046 398

## Beschreibung

Die Erfindung betrifft ein Verfahren zur Bearbeitung einer Oberfläche eines Werkstückes mit Hilfe eines Bürstenaggregates, mit einem rotativ antreibbaren Bürstenhalter und einer Ringbürste mit einem Borstenkranz mit nach außen abstehenden Borsten, wonach die rotierenden Borsten unter Rückgriff auf ein in den rotierenden Borstenkranz eintauchendes verstellbares Stoppmittel sowie durch Speicherung von Bewegungsenergie elastisch verformt werden, so dass die Borsten nach ihrer Freigabe die Oberfläche des Werkstückes nicht nur rotierend, sondern zugleich schlagend in Folge der nach Passieren des Stoppmittels freiwerdenden gespeicherten Bewegungsenergie bearbeiten.

Ein Verfahren des eingangs beschriebenen Aufbaus wird beispielhaft und größtenteils in dem Patent EP 1 834 733 B1 der Anmelderin beschrieben. Mit Hilfe des Bürstenaggregates und des Stoppmittels lassen sich auf diese Weise an der Oberfläche des bearbeiteten Werkstückes Rautiefen erreichen, die bisher nur durch eine Sandstrahlbearbeitung erzielt werden konnten. Tatsächlich werden Rautiefen von mehr als 50 µm, insbesondere mehr als 60 µm bis hin zu 100 µm und mehr beobachtet. Bei den angegebenen Rautiefen handelt es sich insgesamt um sogenannte Mittelrauwerte Rₐ (als arithmetischer Mittenwert der absoluten Werte von Profilabweichungen innerhalb einer Bezugsstrecke entsprechend DIN 4764 sowie DIN ISO 1302). Das hat sich grundsätzlich bewährt und wird vielfach in der Praxis angewandt. Daneben beschreibt die ebenfalls auf die Anmelderin zurückgehende EP 2 618 965 B1 ein derartiges Verfahren, bei welchem das Stoppmittel zugleich als Schleifkörper für die Borsten fungiert. Zu diesem Zweck lässt sich das Stoppmittel verstellen, ist beispielsweise radial und/oder tangential verstellbar ausgebildet. Auch eine exzentrische Verstellung ist möglich.

Der Stand der Technik hat sich grundsätzlich bewährt, wenn es darum geht, die Rauigkeit von Oberflächen eines Werkstückes zu gewährleisten, Beschichtungen von der Oberfläche oder Rost zu entfernen. Für die nachträgliche Bearbeitung der Oberfläche im Hinblick auf einen Farbauftrag, eine Metall- und/oder Kunststoffbeschichtung etc. ist es jedoch oftmals erforderlich, die Oberflächenrauigkeit reproduzierbar einzustellen bzw. bestimmte Vorgaben einzuhalten. Das ist mit den bisher beschriebenen Vorgehensweisen nicht unmittelbar möglich bzw. muss letztlich manuell umgesetzt werden. Große Oberflächen von Werkstücken lassen sich auf diese Weise kaum reproduzierbar bearbeiten. Hier will die Erfindung insgesamt Abhilfe schaffen.

Der Erfindung liegt das technische Problem zugrunde, ein derartiges Verfahren zur Bearbeitung einer Oberfläche eines Werkstückes mit Hilfe eines Bürstenaggregates so weiterzuentwickeln, dass gewünschte Rautiefen der Oberfläche reproduzierbar eingestellt werden können.

Zur Lösung dieser technischen Problemstellung ist ein gattungsgemäßes Verfahren zur Bearbeitung der Oberfläche eines Werkstückes mit Hilfe eines Bürstenaggregates erfindungsgemäß dadurch gekennzeichnet, dass das Stoppmittel und/oder die Ringbürste in Abhängigkeit der Rauigkeit der Oberfläche des Werkstückes verstellt wird, wobei die Rauigkeit der bearbeiteten Oberfläche des Werkstückes taktil und/oder berührungslos erfasst und mit Hilfe einer Steuer-/Regeleinheit in Stellbewegungen des Stoppmittels und/oder der Ringbürste je nach gewünschtem Rauigkeitsprofil der Oberfläche umgesetzt wird.

Das heißt, erfindungsgemäß wird zunächst einmal so vorgegangen, dass in Abhängigkeit der Rauigkeit der Oberfläche des Werkstückes eine Verstellung des Stoppmittels und/oder der Ringbürste vorgenommen wird. Hierbei geht die Erfindung von der Erkenntnis aus, dass eine Veränderung insbesondere der radialen Position des Stoppmittels im Vergleich zu einer Achse des die Ringbürste haltenden und rotativ antreibbaren Bürstenhalters unmittelbar die Rauigkeit der Oberfläche des Werkstückes beeinflusst. Denn durch eine Veränderung der radialen Position des Stoppmittels im Vergleich zur Achse der Ringbürste wird letztlich die kinetische Energie verändert, mit welcher die Borsten auf die Oberfläche des zu bearbeitenden Werkstückes treffen. Dabei gilt generell die Faustformel, dass die kinetische Energie umso höher ist, je geringer der radiale Abstand des Stoppmittels zur fraglichen Achse der Ringbürste bemessen ist. Denn eine radial innere Anordnung des Stoppmittels führt zu einer erhöhten und verstärkten Verformung der Borsten und demzufolge erhöhter kinetischer Energie, mit welcher die Borsten auf die Oberfläche des Werkstückes auftreffen.

Diese grundsätzlichen Zusammenhänge sind von Prof. Robert J. Stango u. a. untersucht worden und in mehreren Veröffentlichungen wiedergegeben. Verwiesen wird auf die beiden Veröffentlichungen "Surface preparation of ship-construction steel/(ABS-A) via bristle blasting process", NAE CORROSION CONFERENCE & EXPO 2010, paper No. 10385 sowie "Evaluation of bristle blasting process for surface preparation of ship-construction steel" (NACE CORROSION CONFERENCE & EXPO 2012, paper No. C2012-0001442). Nach bevorzugter Ausführungsform ist zu diesem Zweck das Stoppmittel größtenteils radial im Vergleich zur besagten Achse der rotierenden Ringbürste verstellbar ausgebildet bzw. kann radial im Vergleich zu der besagten Achse verstellt werden. Vergleichbar kann auch die Ringbürste an die Oberfläche angestellt werden und/oder eine Axialbewegung ausführen.

Die Rauigkeit der bearbeiteten Oberfläche des Werkstückes wird erfindungsgemäß taktil und/oder berührungslos erfasst. Tatsächlich wird in diesem Zusammenhang die Oberfläche des Werkstückes anhand der mittleren Rauheit R_{A} erfasst. Hierbei handelt es sich um das arithmetische Mittel der jeweils gemessenen betragsmäßigen Abweichung des einzelnen Messpunktes von einer Mittellinie. Die Angaben werden dabei entsprechend DIN ISO 1302 vorgenommen, wie dies einleitend beschrieben wurde. Grundsätzlich kann auch die sogenannte maximale Rauheitsprofilhöhe R_{z} gemessen und ausgewertet werden. Hierbei handelt es sich um die Summe aus der Höhe einer größten Profilspitze Rₚ und der Tiefe des größten Profiltales Rᵥ innerhalb einer einzelnen Messstrecke. Als senkrechter Abstand vom höchsten zum tiefsten Profilpunkt ist R_{z} ein Maß für die Streuweite der Rauheitsordinatenwerte. Jedenfalls bestehen grundsätzlich verschiedene Möglichkeiten, die Rauigkeit oder Rauheit der Oberfläche des Werkstückes taktil und/oder berührungslos zu erfassen.

Dabei kann grundsätzlich so vorgegangen werden, dass die Rauigkeit oder Rauheit der noch nicht mit Hilfe der Ringbürste bzw. der Borsten bearbeiteten Oberfläche des Werkstückes ermittelt und in Abhängigkeit von hiervon das Stoppmittel und/oder die Ringbürste entsprechend verstellt wird. Erfindungsgemäß wird jedoch so vorgegangen, dass die Rauigkeit der bearbeiteten Oberfläche erfasst wird. Dadurch kann das Stoppmittel entsprechend verfahren werden, und zwar je nach den ermittelten Messwerten für die Rauigkeit bzw. Rauheit der bearbeiteten Oberfläche des Werkstückes. Zu diesem Zweck wird die Rauigkeit der fraglichen und bearbeiteten Oberfläche mit Hilfe einer Steuer-/Regeleinheit in Stellbewegungen des Stoppmittels und/oder die Ringbürste je nach gewünschtem Rauigkeitsprofil der Oberfläche umgesetzt. Das heißt, die Werte für die Rauigkeit bzw. Rauheit der Oberfläche, konkret die mittlere Rauheit Rₐ im Beispielfall bzw. der arithmetische Mittenwert Rₐ, wird als Eingangsgröße zur Ansteuerung der Steuer-/Regeleinheit genutzt. In Abhängigkeit von der gewünschten Rauigkeit bzw. Rauheit und konkret dem arithmetischen Mittenrauwert Rₐ kann nun das Stoppmittel und/oder die Ringbürste entsprechend verstellt werden. Soll beispielsweise die mittlere Rauheit Rₐ gesteigert werden, so wird man beispielsweise das Stoppmittel mit Hilfe der Steuer-/Regeleinheit radial weiter nach innen verfahren. Umgekehrt ist für eine verringerte mittlere Rauheit Rₐ eine radial äußere Position des Stoppmittels möglich und denkbar.

Neben einer solchen prinzipiellen Steuerung ist auch eine Regelung möglich. In diesem Fall wird ein Ist-Wert für die mittlere Rauheit Rₐₗₛₜ im Beispielfall mit einem in der Regeleinheit hinterlegten und vorgegebenen Soll-Wert der mittleren Rauheit R_{aSoll} verglichen. Je nach Abweichungen der gemessenen Ist-Rauheit Raist im Vergleich zum Soll-Wert R_{aSoll} wird dann das Stoppmittel im Sinne eines geschlossenen Regelkreises nachgefahren. Als Folge hiervon kann die Rauigkeit der Oberfläche des Werkstückes den tatsächlichen Erfordernissen angepasst werden, beispielsweise einem anschließenden Farbauftrag, einer Kunststoffbeschichtung, einer Metallbeschichtung etc. Rechnung tragen.

Die Rauigkeit der Oberfläche lässt sich taktil mit Hilfe eines mechanisch die Oberfläche abtastenden Taststiftes erfassen. Im Regelfall wird jedoch an dieser Stelle berührungslos vorgegangen. Dann kann die Rauigkeit der Oberfläche mit Hilfe von beispielsweise Schallwellen und bevorzugt unter Rückgriff auf elektromagnetische Wellen abgetastet werden. An dieser Stelle hat sich die Abtastung mit elektromagnetischen Wellen und hier speziell mit Hilfe eines Lasers als besonders günstig und vorteilhaft erwiesen.

Tatsächlich wird hier meistens so vorgegangen, dass die Oberfläche des zu bearbeitenden Werkstückes bzw. die bereits bearbeitete Oberfläche des fraglichen Werkstückes im Sinne eines vorzugsweise zweidimensionalen Triangulationsverfahrens abgetastet wird. Hierbei wird der Laserstrahl meistens als extrem dünne Lichtlinie in einem definierten Winkel auf die zu messende Oberfläche projiziert. Die ursprünglich gerade Lichtlinie des Lasers wird durch die Rauigkeit bzw. Rauheit der bearbeiteten Oberfläche im Beispielfall proportional zum Auftreffwinkel des Lasers auf die Oberfläche verzerrt. Mit Hilfe einer optischen Aufnahmeeinrichtung, beispielsweise eines Mikroskops in Verbindung mit einer Kamera kann nun ein Bild dieser projizierten Laserlinie aufgenommen werden. Das Oberflächenprofil lässt sich nun direkt aus der Ablenkung der Lichtlinie berechnen und insbesondere eignet sich diese Methode zur Bestimmung der mittleren Rauheit Rₐ. Darüber hinaus kann die maximale Rauheitsprofilhöhe R_{z} auf diese Weise bestimmt werden. Details eines solchen denkbaren Triangulationsverfahrens werden beispielhaft in der EP 0 585 893 A1 beschrieben. Außerdem sei auf eine Veröffentlichung der Firma "AMEPA" unter "amepa.de" zum Thema "SRM - Online Rauheitsmessung" Bezug genommen.

Die Erfindung greift besonders bevorzugt nicht nur auf die Möglichkeit zurück, dass das Stoppmittel gegenüber der Ringbürste typischerweise in Radialrichtung verstellt werden kann. Sondern zusätzlich lässt sich die Ringbürste vorteilhaft zusammen mit dem Stoppmittel in Bezug auf ihren Abstand und/oder parallel im Vergleich zur Oberfläche des Werkstückes, also in Axialrichtung, verfahren. Durch eine Veränderung des Abstandes der Ringbürste inklusive Stoppmittel im Vergleich zur Oberfläche des Werkstückes kann letztlich der Anpressdruck der Ringbürste auf die zu bearbeitende Oberfläche variiert werden. Dabei gilt die Faustformel, dass je geringer der Abstand der Ringbürste im Vergleich zur Oberfläche des Werkstückes eingestellt wird, desto höher ist auch der Anpressdruck der rotierenden Borsten an die fragliche Oberfläche und desto größer ist auch die auf diese Weise auf der Oberfläche erzeugte Rauheit Rₐ bzw. R_{z}. Das kommt in den zuvor bereits genannten Untersuchungen von Prof. J. Stango zum Ausdruck, auf die erneut verwiesen sei. Eine Parallelverschiebung bzw. Axialverschiebung der Ringbürste im Vergleich zur Oberfläche des Werkstückes führt ferner dazu, dass das an der Oberfläche des Werkstückes erzeugte Rauheitsprofil besonders homogen ausgelegt ist und insbesondere keine Vorzugsrichtungen aufweist. - Gegenstand der Erfindung ist auch ein Rotationsbürstenwerkzeug, welches nach dem beschriebenen Verfahren zur Bearbeitung der Oberfläche des Werkstückes arbeitet und mit einem entsprechend ausgelegten Bürstenaggregat ausgerüstet ist.

Im Ergebnis wird ein neuartiges Verfahren zur Bearbeitung von Oberflächen von Werkstücken zur Verfügung gestellt und beschrieben. Dieses zeichnet sich dadurch aus, dass die fragliche Oberfläche des Werkstückes mit einer reproduzierbaren Rauigkeit bzw. Rauheit ausgerüstet werden kann. Dadurch lässt sich die Oberflächenbeschaffenheit des Werkstückes an eine gegebenenfalls nachgeschaltete Bearbeitung oder Beschichtung optimal anpassen. Das war bisher in dieser Konsequenz und Ausprägung nicht möglich. Außerdem gelingt grundsätzlich eine automatische Bearbeitung der Oberfläche des betreffenden Werkstückes, und zwar im Sinne einer Steuerung bzw. Regelung, wie dies zuvor bereits im Detail beschrieben wurde. Hierdurch können insgesamt beliebig große Oberflächen reproduzierbar aufgeraut werden. Hierin sind die wesentlichen Vorteile zu sehen.

Im Folgenden wird die Erfindung anhand lediglich ein Ausführungsbeispiel darstellenden Zeichnung näher erläutert; es zeigen:
- Fig. 1: ein Rotationsbürstenwerkzeug inklusive hiervon angetriebenem Bürstenaggregat mit zugehöriger Ringbürste entsprechend der Erfindung perspektivisch und
- Fig. 2: eine schematische Seitenansicht des Gegenstandes nach der Fig. 1.

In der Fig. 1 ist prinzipiell ein Rotationsbürstenwerkzeug dargestellt, welches mit einem Maschinenrahmen 1 ausgerüstet ist. Der Maschinenrahmen 1 mag im Ausführungsbeispiel und nicht einschränkend als zylindrischer Rahmenabschnitt ausgebildet sein, welcher an ein zu bearbeitendes Werkstück 2 angepasst ist. Bei dem Werkstück 2 handelt es sich nach dem Ausführungsbeispiel und nicht einschränkend um eine Pipeline bzw. Rohrleitung aus einzelnen miteinander verschweißten Rohren. Die Rohre sind dabei durch eine in der Fig. 1 zu erkennende Schweißnaht 3 miteinander verbunden. Um die Schweißnaht 3 und insgesamt den Verbindungsbereich der Rohre untereinander vor Korrosion zu schützen, wird im Beispielfall die Oberfläche des Werkstückes 2 im Bereich der Schweißnaht 3 mit Hilfe des nachfolgend noch im Detail zu beschreibenden Rotationsbürstenwerkzeuges bearbeitet. Anschließend an diese Bearbeitung kann in diesem Bereich ein Schutzüberzug auf die Rohrleitung bzw. das Werkstück 2 aufgebracht werden.

Grundsätzlich eignet sich das nachfolgend noch näher zu beschreibende Rotationsbürstenwerkzeug natürlich nicht nur zur Bearbeitung von Oberflächen an gekrümmten Werkstücken 2 wie der in der Fig. 1 dargestellten Pipeline bzw. Rohrleitung. Sondern das Rotationsbürstenwerkzeug kann genauso gut zur Bearbeitung der Oberfläche von planen Werkstücken eingesetzt werden, was im Detail jedoch nicht dargestellt ist. Das Rotationsbürstenwerkzeug wird nach dem Ausführungsbeispiel von dem Maschinenrahmen 1 gehalten. Außerdem mag der Maschinenrahmen 1 so ausgelegt sein, dass er das Werkstück 2 bzw. die Rohrleitung im Beispielfall klauenartig umgreift. Darüber hinaus ist es denkbar, dass der Maschinenrahmen 1 um eine Achse der Rohrleitung rotiert, so dass die fragliche Rohrleitung im Bereich der Schweißnaht 3 insgesamt und über ihren gesamten Umfang gesehen mit Hilfe des Rotationsbürstenwerkzeuges bearbeitet werden kann.

Das Rotationsbürstenwerkzeug verfügt nun im Detail über eine lediglich in der Fig. 1 teilweise zu erkennende Antriebseinheit 4, welche ein Bürstenaggregat 5 als wesentlichen Bestandteil des Rotationsbürstenwerkzeuges in Rotationen versetzt. Dazu ist das Bürstenaggregat 5 mit einer Ringbürste 6, 7 ausgerüstet, die man am besten in der Fig. 2 erkennt. Die Ringbürste 6, 7 setzt sich aus einem Bürstenband 6 und an das Bürstenband 6 angeschlossenen und nach außen abstehenden Borsten 7 zusammen, die einen Bürstenkranz definieren. Bei dem Bürstenband 6 mag es sich um ein solches aus einem Kunststoffgewebeband auf beispielsweise Polyamidbasis handeln. Die Borsten 7 sind als im Bürstenband 6 verankerte Stahlborsten ausgerüstet, die entsprechend dem Ausführungsbeispiel in der Fig. 2 und nicht einschränkend über jeweils frontseitig abgeschrägte Borstenspitzen 7' verfügen können. Das gilt selbstverständlich nur beispielhaft.

Die Ringbürste 6, 7 wird in einem rotativ antreibbaren Bürstenhalter 8 aufgenommen, den man am besten in der Fig. 1 erkennt. Der Bürstenhalter 8 kann dabei so ausgelegt sein, wie dies in der DE 43 26 793 C1 der Anmelderin beschrieben wird. Grundsätzlich sind an dieser Stelle auch andere Bürstenhalter 8 denkbar, wie sie beispielsweise im Detail in der WO 2017/220338 A1 der Anmelderin vorgestellt werden. Der Bürstenhalter 8 zur Aufnahme der Ringbürste 6, 7 kann dabei mehrteilig aufgebaut sein, wie dies in den zuvor genannten Veröffentlichungen beschrieben wird. Grundsätzlich ist es aber auch denkbar, dass die Ringbürste 6, 7 fest mit dem Bürstenhalter 8 verbunden wird. Im Regelfall wird man jedoch auf einen mehrteiligen Bürstenhalter 8 entsprechend den zuvor angegebenen Veröffentlichungen zurückgreifen, schon um die Ringbürste 6, 7 bei Bedarf und Verschließ austauschen zu können.

Von besonderer Bedeutung für das Rotationsbürstenwerkzeug bzw. das Bürstenaggregat 5 ist dann noch ein verstellbares Stoppmittel 9. Tatsächlich ist das Stoppmittel 9 an einen Ausleger 10 angeschlossen, mit dessen Hilfe das Stoppmittel 9 in Bezug auf seinen in der Fig. 2 dargestellten Abstand A zur Achse Z der Ringbürste 6, 7 verstellt werden kann. Das ist durch einen entsprechenden Pfeil in der Fig. 2 angedeutet. Die Verstellung des Stoppmittels 9 in Bezug auf ihre Position im Vergleich zu den Borsten 7 erfolgt nun in Abhängigkeit der Rauigkeit bzw. Rauheit der Oberfläche des Werkstückes 2. Das heißt, das Stoppmittel 9 wird in Abhängigkeit der Rauigkeit respektive Rauheit der Oberfläche des Werkstückes 9 verstellt. Als Maßstab für die Verstellung des Stoppmittels 9 dient dabei die bereits bearbeitete Oberfläche des Werkstückes 2, das heißt der Bereich der Oberfläche des Werkstückes 2, welcher in der in der Fig. 2 durch einen Pfeil B angedeuteten Bearbeitungsrichtung dem Rotationsbürstenwerkzeug bzw. dem Bürstenaggregat 5 nachfolgt. Prinzipiell kann auch der in der Bearbeitungsrichtung B vorauseilende Bestandteil der Oberfläche des Werkstückes 2 für die Einstellung des Stoppmittels 9 herangezogen werden. Nach dem Ausführungsbeispiel und bevorzugt wird jedoch so vorgegangen, dass der der Bearbeitungsrichtung B nachfolgende und bereits bearbeitete Bereich der Oberfläche des Werkstückes 2 hinsichtlich seiner Rauigkeit bzw. Rauheit untersucht wird und in Abhängigkeit hiervon das Stoppmittel 9 verstellt wird.

Zu diesem Zweck ist nach dem Ausführungsbeispiel eine Rauheitsmesseinheit 11, 12, 13 vorgesehen. Die Rauheitsmesseinheit 11, 12, 13 eilt dem Bürstenaggregat 5 respektive dem Rotationsbürstenwerkzeug in dessen Bearbeitungsrichtung B nach, um die bereits bearbeitete Oberfläche des Werkstückes 2 hinsichtlich seiner Rauheit bzw. Rauigkeit erfassen zu können. Die Rauheitsmesseinheit 11, 12, 13 verfügt zu diesem Zweck über einen Laser 11, einen Abstandssensor 12 und eine Kamera 13, beispielsweise CCD-Kamera 13. Der Laser 11, der Abstandssensor 12 und die auch die CCD-Kamera 13 sind insgesamt an eine Steuereinheit bzw. Steuer-/Regeleinheit 14 angeschlossen, die für die Steuerung und die Erfassung der Rauheitsmesswerte Rₐ, das heißt im Beispielfall und nicht einschränkend die Ermittlung der mittleren Rauheit Rₐ entsprechend der einleitenden Erläuterungen dient.

Tatsächlich ist der Laser 11 in einem definierten Winkel α auf die Oberfläche des Werkstückes 2 gerichtet und projiziert auf der fraglichen Oberfläche eine extrem dünne Lichtlinie. Diese Lichtlinie wird nun mit Hilfe der hochauflösenden Kamera 13, welcher ein nicht ausdrücklich dargestelltes Mikroskop vorgeschaltet sein kann, hinsichtlich ihrer durch die Oberflächentextur verursachten Verzerrungen untersucht. Tatsächlich kann das fragliche Oberflächenprofil direkt aus der Ablenkung der Lichtlinie im Vergleich zu ihrem geraden Verlauf berechnet werden. Das Bild dieser projizierten und aufgrund der Oberflächentextur verzerrten Lichtlinie des Lasers 11 wird mit Hilfe der Kamera 13 erfasst und diese Daten werden durch die an die Kamera 13 angeschlossene Steuer-/Regeleinheit 14 in die gewünschten Rauheitswerte Rₐ umgesetzt bzw. die fraglichen Rauheitswerte Rₐ werden hieraus abgeleitet.

Der zusätzliche Abstandssensor 12 dient dabei primär zu Kontrollzwecken und stellt sicher, dass bei eventuellen Abweichungen der Oberfläche des Werkstückes 2 von einer Ebene, Auswölbungen etc. nach wie vor ein einwandfreies und scharfes Bild der vom Laser 11 abgegebenen geraden Lichtlinie auf der Oberfläche des Werkstückes 2 vorliegt und hinsichtlich seiner Abweichungen durch die Oberflächentextur untersucht werden kann. Gegebenenfalls lässt sich die gesamte Rauheitsmesseinheit 11, 12, 13 in Bezug auf ihren Abstand zur Oberfläche des Werkstückes 2 entsprechend verändern, wie dies ein Doppelpfeil in der Fig. 2 andeutet. Eine Änderung des Abstandes wird dabei nach Maßgabe der Messwerte des Abstandssensors 12 vorgenommen.

Wie bereits erläutert, kann das Stoppmittel 9 größtenteils radial im Vergleich zur Achse Z der Ringbürste 6, 7 verstellt werden. Für entsprechende Stellbewegungen des Stoppmittels 9 bzw. des das Stoppmittel 9 tragenden Auslegers 10 mag ein in der Fig. 2 lediglich angedeuteter Stoppmittelantrieb 15 sorgen. Der Stoppmittelantrieb 15 greift dazu am Ausleger 10 an, welcher achsgleich zur Ringbürste 6, 7 drehbar um die Achse Z gelagert ist. Das gilt selbstverständlich nur beispielhaft und ist keinesfalls einschränkend. Jedenfalls kann mit Hilfe des Stoppmittelantriebes 15 das Stoppmittel 9 hinsichtlich seines Abstandes A in Radialrichtung im Vergleich zur Achse Z der Ringbürste 6, 7 variiert werden, wie dies die Fig. 2 andeutet.

Neben dem Antrieb 4 für die Ringbürste 6, 7, dem Stoppmittelantrieb 15 für das Stoppmittel 9 ist schließlich noch ein weiterer Ringbürstenantrieb 16 realisiert. Mit Hilfe des Ringbürstenantriebes 16 lässt sich die gesamte Ringbürste 6, 7 inklusive Stoppmittel 9 und Ausleger 10 an die Oberfläche des Werkstückes 2 anstellen und hiervon abheben, also in vertikaler Richtung im Vergleich zur Oberfläche des Werkstückes 2 beaufschlagen, wie dies ein entsprechender Doppelpfeil 16 in der Fig. 2 andeutet. Auf diese Weise kann die Rautiefe der Oberfläche des Werkstückes 2 ebenfalls beeinflusst werden, wie dies zuvor bereits erläutert wurde. Dazu ist einerseits der Stoppmittelantrieb 15 und andererseits der Ringbürstenantrieb 16 jeweils an die Steuereinheit 14 angeschlossen, wie entsprechende elektrische Verbindungsleitungen in der Fig. 2 andeuten. Der Ringbürstenantrieb 16 kann grundsätzlich auch dafür sorgen, dass die Ringbürste 6, 7 nicht nur in Bezug auf ihren Abstand im Vergleich zur Oberfläche des Werkstückes 2 verfahren wird, sondern alternativ oder zusätzlich auch parallel im Vergleich zur Oberfläche des fraglichen Werkstückes 2 eine Positionsänderung erfährt. Das heißt, der Ringbürstenantrieb 16 mag auch für eine Axialbewegung der Ringbürste 6, 7 verantwortlich zeichnen, wie dies die beiden Doppelpfeile in der Fig. 1 andeuten. Übertragen auf die Fig. 2 bedeutet dies, dass der Ringbürstenantrieb 16 auch für eine Bewegung der Ringbürste 6, 7 senkrecht zur dortigen Zeichenebene bzw. in Richtung der Achse Z sorgt.

Im Rahmen der Erfindung wird nun so vorgegangen, dass je nach mit Hilfe der Rauheitsmesseinheit 11, 12, 13 erfassten Rauheitswerten Rₐ der Oberfläche des Werkstückes 2 das Stoppmittel 9 mit Hilfe des Stoppmittelantriebes 15 und/ oder die Ringbürste 6, 7 inklusive Stoppmittel 9 mit Ausleger 10 insgesamt unter Rückgriff auf den Ringbürstenantrieb 16 verstellt werden. Das kann mit Hilfe der Steuer-/Regeleinheit 14 im Sinne einer Steuerung oder vorteilhaft in Gestalt einer Regelung vorgenommen werden. Zu diesem Zweck werden die fraglichen Rauheitswerte Rₐₗₛₜ in Bearbeitungsrichtung B hinter der Ringbürste 6, 7 mit Hilfe des der Rauheitsmesseinheit 11, 12, 13 erfasst und an die Steuer-/Regeleinheit 14 übergeben. In der Steuer-/Regeleinheit 14 findet nun ein Vergleich dieser Ist-Werte Raist mit dort hinterlegten Soll-Werten R_{aSoll} statt. Je nach Abweichung der Ist-Werte Rₐₗₛₜ von den Soll-Werten R_{aSoll} wird nun das Stoppmittel 9 mit Hilfe des Stoppmittelantriebes 15 und/oder die gesamte Ringbürste 6, 7 unter Rückgriff auf den Ringbürstenantrieb 16 verfahren, um im Zuge einer Regelung eine Annäherung zwischen den Soll-Werten R_{aSoll} und den Ist-Werten Rₐₗₛₜ zu erzielen.

## Patentansprüche

1. Verfahren zur Bearbeitung einer Oberfläche eines Werkstückes (2) mit Hilfe eines Bürstenaggregates (5), mit einem rotativ antreibbaren Bürstenhalter (8) und einer Ringbürste (6, 7) mit einem Borstenkranz mit nach außen abstehenden Borsten (7), wonach die Borsten (7) unter Rückgriff auf ein in den rotierenden Borstenkranz eintauchendes verstellbares Stoppmittel (9) sowie durch Speicherung von Bewegungsenergie elastisch verformt werden, so dass die Borsten (7) nach ihrer Freigabe die Oberfläche des Werkstückes (2) nicht nur rotierend, sondern zugleich schlagend infolge der nach Passieren des Stoppmittels (9) freiwerdenden gespeicherten Bewegungsenergie bearbeiten,
**dadurch gekennzeichnet, dass**
das Stoppmittel (9) und/oder die Ringbürste (6, 7) in Abhängigkeit der Rauigkeit der Oberfläche des Werkstückes (2) verstellt wird,
wobei die Rauigkeit der bearbeiteten Oberfläche des Werkstückes (2) taktil und/oder berührungslos erfasst und
mit Hilfe einer Steuer-/Regeleinheit (14) in Stellbewegungen des Stoppmittels (9) und/oder der Ringbürste (6, 7) je nach gewünschtem Rauigkeitsprofil der Oberfläche umgesetzt wird.

2. Verfahren nach Anspruch 1, **dadurch gekennzeichnet, dass** das Stoppmittel (9) größtenteils radial im Vergleich zur Achse (Z) der rotierenden Ringbürste (6, 7) unter Änderung seines Abstandes (A) verstellt wird.

3. Verfahren nach Anspruch 1 oder 2, **dadurch gekennzeichnet, dass** die Rauigkeit der Oberfläche des Werkstückes (2) mit Hilfe eines Taststiftes taktil und/oder berührungslos durch eine Schallquelle oder/oder eine Quelle für elektromagnetische Wellen abgetastet wird.

4. Verfahren nach Anspruch 3, **dadurch gekennzeichnet, dass** die Quelle für elektromagnetische Wellen beispielsweise als Laser (11) ausgebildet ist, welcher die Oberfläche des Werkstückes (2) abtastet.

5. Verfahren nach einem der Ansprüche 1 bis 4, **dadurch gekennzeichnet, dass** die Oberfläche des Werkstückes (2) durch ein zweidimensionales Triangulationsverfahren abgetastet wird.

6. Verfahren nach einem der Ansprüche 1 bis 5, **dadurch gekennzeichnet, dass** nicht nur das Stoppmittel (9) gegenüber der Ringbürste (6, 7) verstellt wird, sondern zusätzlich die Ringbürste (6, 7) zusammen mit dem Stoppmittel (9) in Bezug auf ihren Abstand und/oder parallel im Vergleich zur Oberfläche des Werkstückes (2) verfahren werden kann.

7. Rotationsbürstenwerkzeug, mit einem Maschinenrahmen (1), einem Bürstenaggregat (5) und einer Antriebseinheit (4) für das Bürstenaggregat (5), wobei das Bürstenaggregat (5) einen rotativ antreibbaren Bürstenhalter (8) und eine Ringbürste (6, 7) mit einem Borstenkranz mit nach außen abstehenden Borsten (7) aufweist, und wobei ein in den rotierenden Borstenkranz eintauchendes verstellbares Stoppmittel (9) vorgesehen ist, welches die Borsten (7) für eine bestimmte Zeit abbremst, so dass nach ihrer Freigabe die hierdurch gespeicherte Bewegungsenergie zur zusätzlich schlagenden Bearbeitung einer Oberfläche des Werkstückes (2) durch die Borsten (7) genutzt wird,
**dadurch gekennzeichnet, dass**
das Stoppmittel (9) und/oder die Ringbürste (6, 7) in Abhängigkeit der mit Hilfe einer Rauheitsmesseinheit (11, 12, 13) erfassten Rauigkeit der bearbeiteten Oberfläche des Werkstückes (2) verstellt wird,
wobei zu diesem Zweck die Rauigkeit der fraglichen Oberfläche mit Hilfe einer Steuer-/Regeleinheit (14) in Stellbewegungen des Stoppmittels (9) und/oder der Ringbürste (6, 7) je nach gewünschtem Rauigkeitsprofil der Oberfläche umgesetzt wird.

## Claims

1. A method for machining a surface of a workpiece (2) with the aid of a brush unit (5), with a rotationally driveable brush holder (8) and a circular brush (6, 7) with a bristle ring with bristles (7) projecting outwards, according to which the bristles (7) are elastically deformed by employing adjustable stop means (9) dipping into the rotating bristle ring and by storing movement energy, so that the bristles (7), after their release, machine the surface of the workpiece (2) not only rotating, but at the same time beating as a result of the stored movement energy being released after passing the stop means (9),
**characterised in that**
the stop means (9) and/or the circular brush (6, 7) is adjusted depending on the roughness of the surface of the workpiece (2),
wherein the roughness of the machined surface of the workpiece (2) is detected in a tactile and/or contactless manner and,
with the aid of a control/regulating unit (14), is converted into adjustment movements of the stop means (9) and/or the circular brush (6, 7) according to the desired roughness profile of the surface.

2. The method according to claim 1, **characterised in that** the stop means (9) is adjusted for the most part radially relative to the axis (Z) of the rotating circular brush (6, 7) by changing its distance (A).

3. The method according to claim 1 or 2, **characterised in that** the roughness of the surface of the workpiece (2) is scanned in a tactile manner with the aid of a tracer pin and/or contactless by a sound source and/or a source for electromagnetic waves.

4. The method according to claim 3, **characterised in that** the source for electromagnetic waves is constituted for example as a laser (11), which scans the surface of the workpiece (2).

5. The method according to any one of claims 1 to 4, **characterised in that** the surface of the workpiece (2) is scanned by a two-dimensional triangulation method.

6. The method according to any one of claims 1 to 5, **characterised in that** not only is the stop means (9) adjusted with respect to the circular brush (6, 7), but also the circular brush (6, 7) together with the stop means (9) can be displaced with respect of their distance and/or parallel relative to the surface of the workpiece (2).

7. A rotation brush tool, with a machine frame (1), a brush unit (5) and a drive unit (4) for the brush unit (5), wherein the brush unit (5) comprises a rotationally driveable brush holder (8) and a circular brush (6, 7) with a bristle ring with bristles (7) projecting outwards, and wherein an adjustable stop means (9) dipping into the rotating bristle ring is provided, which decelerates the bristles (7) for a certain time, so that, after their release, the movement energy thereby stored is used for the additional machining by beating of a surface of the workpiece (2) by the bristles (7),
**characterised in that**
the stop means (9) and/or the circular brush (6, 7) is adjusted depending on the roughness of the machined surface of the workpiece (2) detected with the aid of a roughness measuring unit (11, 12, 13),
wherein, for this purpose, the roughness of the surface in question is converted with the aid of a control/regulating unit (14) into adjustment movements of the stop means (9) and/or of the circular brush (6, 7) depending on the desired roughness profile of the surface.

## Revendications

1. Procédé d'usinage d'une surface d'une pièce (2) à l'aide d'un ensemble de brossage (5), avec un porte-brosse (8) pouvant être entraîné en rotation et une brosse annulaire (6, 7) avec une couronne de poils avec des poils (7) faisant saillie vers l'extérieur, selon lequel les poils (7) sont élastiquement déformés en ayant recours à un moyen d'arrêt (9) ajustable plongeant dans la couronne de poils en rotation ainsi que par accumulation d'énergie cinétique de telle manière que les poils (7) après libération de ceux-ci travaillent la surface de la pièce (2) non pas uniquement en tournant, mais en frappant simultanément en raison de l'énergie cinétique accumulée se libérant après passage du moyen d'arrêt (9),
**caractérisé en ce que**
le moyen d'arrêt (9) et/ou la brosse annuaire (6, 7) est ajusté(e) en fonction de la rugosité de la surface de la pièce (2),
sachant que la rugosité de la surface usinée de la pièce (2) est saisie de façon tactile et/ou sans contact, et
est transformée à l'aide d'une unité de commande/de réglage (14) en courses de réglage du moyen d'arrêt (9) et/ou de la brosse annulaire (6, 7) selon le profil de rugosité souhaité de la surface.

2. Procédé selon la revendication 1, **caractérisé en ce que** le moyen d'arrêt (9) est ajusté en majeure partie de façon radiale en comparaison de l'axe (Z) de la brosse annulaire en rotation (6, 7) en modifiant sa distance (A).

3. Procédé selon la revendication 1 ou 2, **caractérisé en ce que** la rugosité de la surface de la pièce (2) est explorée à l'aide d'un palpeur de façon tactile et/ou sans contact par une source sonore et/ou une source pour des ondes électromagnétiques.

4. Procédé selon la revendication 3, **caractérisé en ce que** la source pour des ondes électromagnétiques est constituée par exemple comme un laser (11), lequel balaie la surface de la pièce (2).

5. Procédé selon l'une quelconque des revendications 1 à 4, **caractérisé en ce que** la surface de la pièce (2) est explorée par un procédé de triangulation bidimensionnel.

6. Procédé selon l'une quelconque des revendications 1 à 5, **caractérisé en ce que** le moyen d'arrêt (9) n'est le seul ajusté par rapport à la brosse annulaire (6, 7), mais la brosse annulaire (6, 7) peut être en plus déplacée avec le moyen d'arrêt (9) par rapport à sa distance et/ou parallèlement en comparaison de la surface de la pièce (2).

7. Outil de brossage rotatif avec un cadre de machine (1), un ensemble de brossage (5) et une unité d'entraînement (4) pour l'ensemble de brossage (5), sachant que l'ensemble de brossage (5) comporte un porte-brosse (8) pouvant être entraîné en rotation et une brosse annulaire (6, 7) avec une couronne de poils avec des poils (7) faisant saillie vers l'extérieur et sachant qu'un moyen d'arrêt (9) ajustable plongeant dans la couronne de poils en rotation est prévu, lequel freine les poils (7) pendant un temps défini de telle manière qu'après libération de ceux-ci, l'énergie cinétique accumulée à cet effet est utilisée pour un usinage par frappe supplémentaire d'une surface de la pièce (2) par les poils (7),
**caractérisé en ce que**
le moyen d'arrêt (9) et/ou la brosse annulaire (6, 7) est déplacé en fonction de la rugosité saisie à l'aide d'une unité de mesure de rugosité (11, 12, 13) de la surface usinée de la pièce (2),
sachant que dans ce but, la rugosité de la surface en question est transformée à l'aide d'une unité de commande/de réglage (14) en courses de réglage du moyen d'arrêt (9) et/ou de la brosse annulaire (6, 7) selon le profil de rugosité souhaité de la surface.
